# EUROPÄISCHE PATENTSCHRIFT

(11) **EP 2 310 633 B1**
(45) Veröffentlichungstag und Bekanntmachung des Hinweises auf die Patenterteilung: **28.12.2011**
(21) Anmeldenummer: 09806401.7
(22) Anmeldetag: 25.06.2009
(51) Int. Cl.: F01D 3/04, F01D 11/04

(54) **VERMINDERUNG DER THERMISCHEN BELASTUNG EINES AUSSENGEHÄUSES FÜR EINE STRÖMUNGSMASCHINE**
REDUCING THE THERMAL LOAD OF AN EXTERNAL HOUSING FOR A TURBO-MACHINE
RÉDUCTION DE LA CHARGE THERMIQUE D'UN BOÎTIER EXTÉRIEUR POUR UNE TURBOMACHINE

(30) Priorität: 14.08.2008 EP 08014549
(43) Veröffentlichungstag der Anmeldung: 20.04.2011
(73) Patentinhaber: Siemens Aktiengesellschaft, 80333 München (DE)
(72) Erfinder: PÖTTER, Rudolf, 45355 Essen (DE)
(86) Internationale Anmeldenummer: PCT/EP2009/057942
(87) Internationale Veröffentlichungsnummer: WO 2010/018021

(56) Entgegenhaltungen:
- EP-A- 0 224 764
- EP-A- 1 624 155
- WO-A-01/16467
- DE-A1- 19 951 570

## Beschreibung

Verminderung der thermischen Belastung eines Außengehäuses für eine Strömungsmaschine. WO 01/16467 offenbart eine Strömungsmaschine nach dem Oberbegriff von Anspruch 1.

Die Erfindung betrifft eine Strömungsmaschine umfassend einen in einer Strömungsrichtung entlang ausgebildeten und um eine Rotationsachse rotierbaren Rotor, ein Innengehäuse und ein Außengehäuse, wobei das Innengehäuse um den Rotor angeordnet ist, wobei das Außengehäuse um das Innengehäuse angeordnet ist, wobei der Rotor einen Mitteldruck-Schubausgleichskolben, umfassend eine um den Mitteldruck-Schubausgleichskolben angeordnete Mantelfläche aufweist, wobei eine Vorkammer zwischen dem Innengehäuse und dem Mitteldruck-Schubausgleichskolben ausgebildet ist, wobei eine erste Dampfleitung zum Zuführen von Dampf in die Vorkammer im Innengehäuse ausgebildet ist.

Eine Dampfturbine als Ausführungsbeispiel einer Strömungsmaschinen wird mit Frischdampf hoher Temperatur und hohem Druck beaufschlagt und wandeln die thermische Energie des Frischdampfes in mechanische Rotationsenergie um. Die Rotationsenergie wird über einen an der Strömungsmaschine drehmomentübertragend angeordneten Generator in elektrische Energie umgewandelt. Der in die Dampfturbine einströmende Frischdampf weist in der Regel eine höhere Temperatur auf als der Dampf, der aus der Dampfturbine wieder austritt. Eine Dampfturbine umfasst im Wesentlichen einen Rotor, ein Innengehäuse und gegebenenfalls ein Außengehäuse. Die thermischen Belastungen dieser Bauteile sind durch die Abnahme der Temperatur des Dampfes entlang einer Strömungsrichtung unterschiedlich. So werden beispielsweise in Hochdruck-Teilturbinen im Einströmbereich hochwarmfeste Eigenschaften für die Materialien gefordert, wobei in Strömungsrichtung gesehen im hinteren Teil der Hochdruck-Teilturbine mehr kaltzähe Eigenschaften der Materialien gefordert werden.

Bei einflutigen Dampfturbinen sind in der Regel Schubausgleichskolben vorgesehen, die den durch die Druckdifferenz über die Beschaufelung verursachten Schub eine Gegenkraft entgegensetzen, um die Kapazität des Axiallagers einzuhalten. Dazu wird eine Vorkammer zwischen dem Schubausgleichskolben und dem Innengehäuse ausgebildet, die mit Dampf beaufschlagt wird, wodurch eine Kraft auf den Schubausgleichskolben wirkt und somit auf den gesamten Rotor. Der in dieser Kammer befindliche Dampf weist in der Regel eine hohe Temperatur und einen hohen Druck auf. Der drehbar ausgeführte Rotor wird über Dichtungen gegenüber dem Innengehäuse abgedichtet. Trotz guter Dichtungen entweicht dennoch ein in der Vorkammer befindlicher Teil des Dampfes über die Dichtung in einen Raum zwischen Innengehäuse und Außengehäuse. In der Regel befindet sich in dem Raum zwischen dem Innengehäuse und dem Außengehäuse der Abdampf, der eine niedrigere Temperatur und einen niedrigeren Druck gegenüber dem Frischdampf aufweist. Durch den zwischen dem Schubausgleichskolben und dem Innengehäuse ausströmenden vergleichsweise heißen Dampf wird das Außengehäuse an dieser Stelle thermisch belastet. Daher wird als Material für das Außengehäuse ein höherwertiger Werkstoff gewählt.

Allerdings führt die Auswahl des höherwertigen Werkstoffs zu einer kostenintensiven Ausgestaltung der gesamten Dampfturbine. Wünschenswert wäre es, wenn in den Raum zwischen dem Außengehäuse und dem Innengehäuse die thermische Belastung durch den zwischen dem Schubausgleichskolben und dem Innengehäuse strömenden Dampf, verringert ist.

An dieser Stelle setzt die Erfindung an, deren Aufgabe es ist, eine kostengünstige Dampfturbine bereitzustellen.

Gelöst wird diese Aufgabe durch eine Strömungsmaschine umfassend einen in einer Strömungsrichtung entlang ausgebildeten und um eine Rotationsachse rotierbaren Rotor, ein Innengehäuse und ein Außengehäuse, wobei das Innengehäuse um den Rotor angeordnet ist, wobei das Außengehäuse um das Innengehäuse angeordnet ist, wobei der Rotor einen Mitteldruck-Schubausgleichskolben umfassend eine um den Mitteldruck-Schubausgleichskolben angeordnete Mantelfläche aufweist, wobei eine Vorkammer zwischen dem Innengehäuse und dem Mitteldruck-Schubausgleichskolben ausgebildet ist, wobei eine erste Dampfleitung zum Zuführen von Dampf in die Vorkammer im Innengehäuse ausgebildet ist, wobei im Innengehäuse eine Ringkammer angeordnet ist, die strömungstechnisch mit einem Abdampfraum verbunden ist, wobei die Ringkammer gegenüber der Mantelfläche angeordnet ist und eine erste Bohrung im Innengehäuse vorgesehen, die den Abdampfraum mit der Ringkammer strömungstechnisch verbindet, wobei eine zweite Bohrung im Innengehäuse vorgesehen, die die erste Bohrung mit der Ringkammer verbindet.

Mit der Erfindung wird somit vorgeschlagen, in den Spalt zwischen der Mantelfläche des Mitteldruck-Schubausgleichskolbens und dem Innengehäuse einen Dampf zuzuführen, der eine niedrigere Temperatur als der Dampf in der Vorkammer aufweist. Der in diesen Spalt strömende Dampf strömt zum einen in Richtung des Außengehäuses und zum anderen in Richtung der Vorkammer. Der Teil des Dampfes, der in Richtung der Vorkammer strömt, strömt dem aus der Vorkammer ausströmenden Dampf entgegen. Der in der Vorkammer befindliche Dampf wird dazu verwendet, um eine Kraft auf den Schubausgleichskolben zu bewirken. Dieser vergleichsweise heiße Dampf wird nun daran gehindert, in den Spalt zwischen den Mitteldruck-Schubausgleichskolben und dem Innengehäuse in Richtung dem Außengehäuse zu strömen, da über die Ringkammer der Dampf zugeführt wird, der in die entgegengesetzte Strömungsrichtung strömt. Dieser vergleichsweise kühlere Dampf strömt zum Teil in Richtung des Außengehäuses und belastet das Außengehäuse im Vergleich zu dem in der Vorkammer befindlichen Dampf thermisch geringer. Das Außengehäuse kann somit an dieser Stelle mit einem Werkstoff gefertigt werden, der für die niedrigere Temperatur angepasst ist. Somit entfällt an dieser Stelle die Forderung, einen höherwertigen Werkstoff für das Außengehäuse zu wählen, der für die Temperaturen des Dampfes in der Vorkammer geeignet wäre. Somit kann diese Dampfturbine kostengünstiger hergestellt werden.

Vorteilhafte Weiterbildungen sind in den Unteransprüchen angegeben. In einer vorteilhaften Weiterbildung ist zwischen dem Innengehäuse und dem Rotor eine in der Strömungsmaschine ausgebildete Innenbeschaufelung angeordnet, wobei in Strömungsrichtung gesehen nach der Turbinenbeschaufelung ein Beschaufelungs-Abdampfraum ausgebildet ist, der strömungstechnisch mit dem Abdampfraum verbunden ist.

Somit ist eine vergleichsweise einfache Möglichkeit angegeben, einen geeigneten Dampf für den Abdampfraum bereitzustellen. Der in den Spalt zwischen dem Mitteldruck-Schubausgleichskolben und dem Innengehäuse strömende Dampf muss daher nicht über eine externe Leitung zugeführt werden, sondern kann von der Dampfturbine selbst bereitgestellt werden, indem nach Durchströmen des Frischdampfes durch die Turbinenbeschaufelung ein Teil des Abdampfes zu dem Abdampfraum geführt wird. Der größte Teil des Abdampfes wird als kalter Zwischenüberhitzerdampf zum Zwischenüberhitzer geführt und auf eine höhere Temperatur erwärmt.

In einer vorteilhaften Weiterbildung weist das Innengehäuse einen Trennvorsprung auf, der in Strömungsrichtung gesehen nach dem Mitteldruck-Schubausgleichskolben angeordnet ist.

Damit eine Kraft auf den Mitteldruck-Schubausgleichskolben wirken kann, ist es erforderlich, dass sich der Dampf in einem geschlossenen Raum, hier die Vorkammer, befindet. Der in dieser Vorkammer aufgebaute Druck wirkt direkt auf den Mitteldruck-Schubausgleichskolben. Erfindungsgemäß wird vorgeschlagen, diese Vorkammer mittels eines Trennvorsprungs am Innengehäuse auszubilden. Dadurch ist eine kostengünstige Möglichkeit angeboten, einen geeigneten Druck auf den Mitteldruck-Schubausgleichskolben zu bewirken.

In einer weiteren vorteilhaften Weiterbildung ist die erste Dampfleitung mit einer HZÜ-Dampfleitung strömungstechnisch verbindbar. Unter einer HZÜ-Dampfleitung wird eine heiße Zwischenüberhitzer-Dampfleitung verstanden. Der aus einer Hochdruck-Teilturbine ausströmende Dampf wird als kalter Zwischenüberhitzerdampf zu einem Zwischenüberhitzer geleitet und dort auf eine höhere Temperatur erhitzt und als heißer Zwischenüberhitzerdampf einer Mitteldruck-Teilturbine wieder zugeführt. Durch die Verwendung des heißen Zwischenüberhitzerdampfes steht ein Dampf mit einem geeigneten Druck zur Verfügung.

In einer weiteren vorteilhaften Weiterbildung ist die erste Dampfleitung mit einem Raum vor einer Mitteldruck-Beschaufelung verbunden. Der in diesem Raum befindliche Dampf weist einen geeigneten Druck auf.

In einer weiteren vorteilhaften Weiterbildung ist die erste Bohrung im Wesentlichen parallel zur Rotationsachse und die zweite Bohrung im Wesentlichen senkrecht zur Rotationsachse ausgebildet. Dadurch ist herstellungsbedingt eine einfache Möglichkeit angeboten, den im Abdampfraum befindlichen Dampf zur Ringkammer zu führen. Parallel und senkrecht zur Rotationsachse ausgeführte Bohrungen sind vergleichsweise leicht und schnell herstellbar.

Die Erfindung wird anhand von Ausführungsbeispielen in den Figuren näher dargestellt.

Es zeigen:
- FIG 1: einen Teil einer Dampfturbine gemäß dem Stand der Technik;
- FIG 2: einen Teil einer erfindungsgemäß ausgeführten Dampfturbine.

Die Figur 1 zeigt einen Teil einer Dampfturbine gemäß dem Stand der Technik. Die Dampfturbine umfasst einen um eine Rotationsachse 1 drehbar gelagerten Rotor 2. Um den Rotor 2 ist ein Innengehäuse 3 angeordnet. Um das Innengehäuse 3 ist ein Außengehäuse 4 angeordnet. In einem Ausgleichskolbenbereich 5 weist der Rotor einen Mitteldruck-Schubausgleichskolben 6 auf. Dieser Mitteldruck-Schubausgleichskolben 6 weist einen größeren Radius auf als der außerhalb des Ausgleichskolbenbereichs 5 befindliche Rotor 2 auf. Der Mitteldruck-Schubausgleichskolben 6 weist eine an der Oberfläche befindliche Mantelfläche 7 auf. Zwischen der Mantelfläche 7 und dem Innengehäuse 3 ist ein Spalt 8 ausgebildet. Ein in die Dampfturbine strömender Frischdampf strömt in einer Strömungsrichtung 9 durch einen nicht näher dargestellten Turbinenbeschaufelungs-Bereich umfassend Leit- und Laufschaufeln. Der Dampf entspannt und kühlt sich auf dem Weg in der Strömungsrichtung 9 ab und ein Teil des Abdampfes wird in einem Abdampfraum 11 geführt. Über eine im Innengehäuse 3 befindliche erste Dampfleitung 12 wird ein heißer Zwischenüberhitzerdampf in eine Vorkammer 10 geführt. Dieser heiße Zwischenüberhitzerdampf übt in der Vorkammer 10 einen Druck auf den Mitteldruck-Schubausgleichskolben 6 aus, der dazu führt, dass eine Kraft in entgegengesetzter Richtung zur Strömungsrichtung erfolgt. Allerdings strömt ein Teil des in der Vorkammer 10 befindlichen heißen Zwischenüberhitzerdampfes in den Spalt 8 und strömt auf das Innengehäuse 3, wodurch eine thermische Belastung an dieser Stelle erreicht wird. Zwischen der Mantelfläche 7 und dem Innengehäuse 3 ist eine Dichtung 14, insbesondere eine Labyrinthdichtung, angeordnet. Es könnten ebenso Bürstendichtungen angeordnet sein.

Das Innengehäuse 3 weist einen Trennvorsprung 15 auf. Der Trennvorsprung 15 wird ebenfalls über Dichtungen 16 gegenüber dem Rotor 2 abgedichtet. Die Dichtungen 16 können beispielsweise als Labyrinthdichtungen oder als Bürstendichtungen ausgeführt sein.

Der in Figur 2 dargestellte Teil der Dampfturbine zeigt eine erfindungsgemäße Anordnung. Der wesentliche Unterschied zwischen der Ausführung gemäß Figur 2 gegenüber der Ausführung gemäß Figur 1 besteht darin, dass eine Ringkammer 17 im Innengehäuse 3 vorgesehen ist, das mit dem Abdampfraum 11 strömungstechnisch verbunden ist. Dazu sind im Innengehäuse 3 eine erste Bohrung 18 und eine zweite Bohrung 19 vorgesehen. Die erste Bohrung 18 ist hierbei im Wesentlichen parallel zur Rotationsachse 1 und die zweite Bohrung 19 im Wesentlichen senkrecht zur Rotationsachse 1 ausgebildet. Der im Abdampfraum 11 befindliche Dampf wird nun über die erste Bohrung 18 und über die zweite Bohrung 19 zur Ringkammer 17 geführt. Ein erster Teil 20 dieses Dampfes strömt in Richtung des Außengehäuses 4 und ein zweiter Teil 21 des Dampfes strömt in Richtung der Vorkammer 10. Dadurch wird der aus der Vorkammer 10 in einer dritten Richtung 22 strömende Dampf sozusagen aufgehalten und hat dadurch nicht mehr die Möglichkeit, mit der Temperatur von der heißen Zwischenüberhitzung zum Außengehäuse 4 zu strömen.

Die Ringkammer 17 ist hierbei gegenüber der Mantelfläche 7 angeordnet. Des Weiteren ist ein Stopfen 23 vorgesehen, der die erste Bohrung 18 abdichtet. Die Ringkammer 17 wird hierbei in das Innengehäuse 3 gedreht. Durch die gemäß Figur 2 dargestellte erfindungsgemäße Anordnung wird der in der ersten Dampfleitung 12 befindliche heiße Zwischenüberhitzerdampf, der einen niedrigeren Druck hat als der kalte Zwischenüberhitzerdampf, vom Außengehäuse 4 gesperrt. Die im Rotor 2 befindliche Ausnehmung 25 wird als kleiner Zwischenboden bezeichnet. Um das verlässliche Starten der Dampfturbine zu gewährleisten, wird die Dichtung 16 im kleinen Zwischenboden 24 beispielsweise mit einer abrasiven Schicht oder mit einer Bürstendichtung gut abgedichtet. Die erste Bohrung 18 und die zweite Bohrung 19 sind so zu setzen, dass es keine Kollision mit der ersten Dampfleitung 12 gibt. In einem Leerlauf steigt die Abdampftemperatur des Abdampfes an, bleibt aber deutlich niedriger als die Temperatur des Dampfes in der ersten Dampfleitung 12, die als heiße Zwischenüberhitzer-Temperatur bezeichnet wird. Der Druck vor und hinter dem Mitteldruck-Schubausgleichskolben 6 ist für diesen Betriebszustand nahezu gleich. Wegen der axialen Anordnung der Ringkammer 17 strömt der Abdampf hauptsächlich in die Vorkammer 10. Für diesen Betriebszustand wird das Außengehäuse 4 ähnlich belastet wie das Außengehäuse gemäß Figur 1.

Durch die Ringkammer 17 wird daher verhindert, dass die Temperatur des in der ersten Dampfleitung 12 befindlichen heißen Zwischenüberhitzerdampfes das Außengehäuse-Material beeinflusst. Dadurch kann eine kostengünstigere Dampfturbine hergestellt werden.

## Patentansprüche

1. Strömungsmaschine,
umfassend einen in einer Strömungsrichtung (9) entlang ausgebildeten und um eine Rotationsachse (1) rotierbaren Rotor (2), ein Innengehäuse (3) und ein Außengehäuse (4), wobei das Innengehäuse (3) um den Rotor (2) angeordnet ist, wobei das Außengehäuse (4) um das Innengehäuse (3) angeordnet ist,
wobei der Rotor (2) einen Mitteldruck-Schubausgleichskolben (6), umfassend eine um den Mitteldruck-Schubausgleichskolben (6) angeordnete Mantelfläche (7) aufweist,
wobei eine Vorkammer (10) zwischen dem Innengehäuse (3) und dem Mitteldruck-Schubausgleichskolben (6) ausgebildet ist, wobei eine erste Dampfleitung (12) zum Zuführen von Dampf in die Vorkammer (10) im Innengehäuse (3) ausgebildet ist, wobei eine im Innengehäuse (3) angeordnete Ringkammer (17), die strömungstechnisch mit einem Abdampfraum (11) verbunden ist,
wobei die Ringkammer (17) gegenüber der Mantelfläche (7) angeordnet ist,
**gekennzeichnet durch**
eine erste Bohrung (18) im Innengehäuse (3) vorgesehen ist, die den Abdampfraum (11) mit der Ringkammer (17) strömungstechnisch verbindet,
wobei eine zweite Bohrung (19) im Innengehäuse (3) vorgesehen ist, die die erste Bohrung (18) mit der Ringkammer (17) verbindet.

2. Strömungsmaschine nach Anspruch 1,
mit einer zwischen dem Innengehäuse (3) und dem Rotor (2) angeordneten und in der Strömungsrichtung ausgebildeten Turbinenbeschaufelung,
wobei in Strömungsrichtung (9) gesehen nach der Turbinenbeschaufelung ein Beschaufelungs-Abdampfraum ausgebildet ist, der strömungstechnisch mit dem Abdampfraum (11) verbunden ist.

3. Strömungsmaschine nach Anspruch 1 oder 2,
wobei das Innengehäuse (3) einen Trennvorsprung (15) aufweist, der in Strömungsrichtung (9) gesehen nach dem Mitteldruck-Schubausgleichskolben (6) angeordnet ist.

4. Strömungsmaschine nach Anspruch 3,
wobei zwischen dem Trennvorsprung (15) und dem Mitteldruck-Schubausgleichskolben (6) die Vorkammer (10) angeordnet ist.

5. Strömungsmaschine nach einem der vorhergehenden Ansprüche,
wobei die erste Dampfleitung (12) mit einer heißen Zwischenüberhitzer-Dampfleitung strömungstechnisch verbindbar ist.

6. Strömungsmaschine nach einem der vorhergehenden Ansprüche,
wobei die erste Dampfleitung (12) mit dem Raum vor einer Mitteldruck-Beschaufelung strömungstechnisch verbindbar ist.

7. Strömungsmaschine nach Anspruch 1,
wobei die erste Bohrung (18) im Wesentlichen parallel zur Rotationsachse (1) und die zweite Bohrung (19) im Wesentlichen senkrecht zur Rotationsachse (1) ausgebildet ist.

8. Strömurigsmaschine nach einem der Ansprüche 1 bis 7,
wobei die erste Bohrung (18) einen Stopfen (23) zum strömungstechnischen Abschließen der ersten Bohrung (18) aufweist.

9. Strömungsmaschine nach einem der vorhergehenden Ansprüche,
wobei zwischen dem Innengehäuse (3) und dem Mitteldruck-Schubausgleichskolben (6) eine Labyrinth-Dichtung angeordnet ist.

10. Strömungsmaschine nach einem der vorhergehenden Ansprüche,
wobei zwischen dem Trennvorsprung (15) und dem Rotor (2) eine Dichtung (16) angeordnet ist.

11. Strömungsmaschine nach Anspruch 10,
wobei die Dichtung (16) als eine Labyrinth-Dichtung ausgebildet ist.

12. Strömungsmaschine nach Anspruch 10,
wobei die Dichtung (16) als eine Bürstendichtung ausgebildet ist.

## Claims

1. Turbo-machine,
comprising a rotor (2), formed along a direction of flow (9) and rotatable about an axis of rotation (1), an internal housing (3) and an external housing (4),
the internal housing (3) being arranged around the rotor (2),
the external housing being arranged around the internal housing (3),
the rotor (2) having a medium-pressure thrust compensating piston (6), comprising a lateral surface (7) arranged around the medium-pressure thrust compensating piston (6), an antechamber (10) being formed between the internal housing (3) and the medium-pressure thrust compensating piston (6),
a first steam line (12) for feeding steam into the antechamber (10) being formed in the internal housing (3), an annular chamber (17), arranged in the internal housing (3), being fluidically connected to an exhaust-steam space (11),
the annular chamber (17) being arranged opposite the lateral surface (7),
**characterized by**
a first bore (18), which is provided in the internal housing (3) and fluidically connects the exhaust-steam space (11) to the annular chamber (17),
a second bore (19) being provided in the internal housing (3), connecting the first bore (18) to the annular chamber (17).

2. Turbo-machine according to Claim 1,
with turbine blading arranged between the internal housing (3) and the rotor (2) and formed in the direction of flow, a blading exhaust-steam space, which is fluidically connected to the exhaust-steam space (11), being formed downstream of the turbine blading as seen in the direction of flow (9).

3. Turbo-machine according to Claim 1 or 2,
the internal housing (3) having a separating projection (15), which is arranged downstream of the medium-pressure thrust compensating piston (6) as seen in the direction of flow (9).

4. Turbo-machine according to Claim 3,
the antechamber (10) being arranged between the separating projection (15) and the medium-pressure thrust compensating piston (6).

5. Turbo-machine according to one of the preceding claims, the first steam line (12) being fluidically connectable to a hot intermediate superheater steam line.

6. Turbo-machine according to one of the preceding claims,
the first steam line (12) being fluidically connectable to the space upstream of a medium-pressure blading.

7. Turbo-machine according to Claim 1,
the first bore (18) being formed substantially parallel to the axis of rotation (1) and the second bore (19) being formed substantially perpendicular to the axis of rotation (1).

8. Turbo-machine according to one of Claims 1 to 7,
the first bore (18) having a plug (23) for fluidically closing off the first bore (18).

9. Turbo-machine according to one of the preceding claims,
a labyrinth seal being arranged between the internal housing (3) and the medium-pressure thrust compensating piston (6).

10. Turbo-machine according to one of the preceding claims,
a seal (16) being arranged between the separating projection (15) and the rotor (2).

11. Turbo-machine according to Claim 10,
the seal (16) being formed as a labyrinth seal.

12. Turbo-machine according to Claim 10,
the seal (16) being formed as a brush seal.

## Revendications

1. Turbomachine,
comprenant un rotor ( 2 ) constitué le long d'une direction ( 9 ) d'écoulement et pouvant tourner autour d'un axe ( 1 ) de révolution, un carter ( 3 ) intérieur et un carter ( 4 ) extérieur, le carter ( 3 ) intérieur étant monté autour du rotor ( 2 ), le carter ( 4 ) extérieur étant monté autour du carter ( 3 ) intérieur,
dans laquelle le rotor ( 2 ) comporte un piston ( 6 ) de compensation de la poussée moyenne pression, comprenant une surface ( 7 ) latérale disposée autour du piston ( 6 ) de compensation de la poussée moyenne pression,
dans laquelle une antichambre ( 10 ) est constituée entre le carter ( 3 ) intérieur et le piston ( 6 ) de compensation de poussée moyenne pression, un premier conduit ( 12 ) pour de la vapeur pour envoyer de la vapeur dans la antichambre ( 10 ) étant constitué dans le carter ( 3 ) intérieur, une chambre ( 17 ) annulaire disposée dans le carter ( 3 ) intérieur communiquant en technique d'écoulement avec un espace ( 11 ) de vapeur d'échappement,
dans laquelle la chambre ( 17 ) annulaire est disposée en regard de la surface ( 7 ) latérale,
**caractérisée par**
**le fait qu'**il est prévu dans le carter ( 3 ) intérieur un premier trou ( 18 ), qui met en communication en technique d'écoulement l'espace ( 11 ) pour la vapeur d'échappement avec la chambre ( 17 ) annulaire,
dans lequel il est prévu dans le carter ( 3 ) intérieur un deuxième trou ( 19 ), qui met le premier trou ( 18 ) en communication avec la chambre ( 17 ) annulaire.

2. Turbomachine suivant la revendication 1,
comprenant un aubage de turbine disposé entre le carter ( 3 ) intérieur et le rotor ( 2 ) et formé dans la direction d'écoulement,
dans laquelle, considéré dans la direction ( 9 ) d'écoulement, il est constitué après l'aubage de turbine un espace pour de la vapeur d'échappement à aubage, qui communique en technique d'écoulement avec l'espace ( 11 ) pour la vapeur d'échappement.

3. Turbomachine suivant la revendication 1 ou 2,
dans laquelle le carter ( 3 ) intérieur a une saillie ( 15 ) de séparation qui, considéré dans la direction ( 9 ) d'écoulement, est disposée après le piston ( 6 ) de compensation de la poussée moyenne pression.

4. Turbomachine suivant la revendication 3,
dans laquelle l'antichambre ( 10 ) est disposée entre la saillie ( 15 ) de séparation et le piston ( 6 ) de compensation de la poussée moyenne pression.

5. Turbomachine suivant l'une des revendications précédentes,
dans laquelle le premier conduit ( 12 ) pour de la vapeur peut communiquer en technique d'écoulement avec un conduit chaud pour de la vapeur, formant surchauffeur intermédiaire.

6. Turbomachine suivant l'une des revendications précédentes,
dans laquelle le premier conduit ( 12 ) pour de la vapeur peut communiquer en technique d'écoulement avec l'espace avant un aubage de moyenne pression.

7. Turbomachine suivant la revendication 1,
dans laquelle le premier trou ( 18 ) est sensiblement parallèle à l'axe ( 1 ) de révolution et le deuxième trou ( 19 ) est sensiblement perpendiculaire à l'axe ( 1 ) de révolution.

8. Turbomachine suivant l'une des revendications 1 à 7, dans laquelle le premier trou ( 18 ) comporte un tampon ( 23 ) de fermeture en technique d'écoulement du premier trou ( 18 ).

9. Turbomachine suivant l'une des revendications précédentes, dans laquelle une étanchéité en labyrinthe est disposée entre le carter ( 3 ) intérieur et le piston ( 6 ) de compensation de la poussée moyenne poussée.

10. Turbomachine suivant l'une des revendications précédentes, dans laquelle une étanchéité ( 16 ) est disposée entre la saillie ( 15 ) de séparation et le rotor ( 2 ).

11. Turbomachine suivant la revendication 10,
dans laquelle l'étanchéité ( 16 ) est constituée sous la forme d'une étanchéité en labyrinthe.

12. Turbomachine suivant la revendication 10,
dans laquelle l'étanchéité ( 16 ) est constituée sous la forme d'une étanchéité à balai.
